# EUROPÄISCHE PATENTSCHRIFT

(11) **EP 0 485 747 B1**
(45) Veröffentlichungstag und Bekanntmachung des Hinweises auf die Patenterteilung: **19.07.1995**
(21) Anmeldenummer: 91117497.7
(22) Anmeldetag: 14.10.1991
(51) Int. Cl.: E06B 9/68, E06B 9/82, E06B 9/174

(54) **Antriebseinheit für Storen sowie Store mit einer solchen Antriebseinheit**
Drive unit for a shutter as well as shutter with such a drive unit
Unité d'entraînement pour stores et store avec une telle unité d'entraînement

(30) Priorität: 17.10.1990 DE 4032880
(43) Veröffentlichungstag der Anmeldung: 20.05.1992
(73) Patentinhaber: Baumann AG Rolladenfabrik, CH-8820 Wädenswil (CH)
(72) Erfinder: Baumann, Hans-Peter, CH-8810 Horgen (CH)
(74) Vertreter: Troesch Scheidegger Werner AG

(56) Entgegenhaltungen:
- EP-A- 0 381 643
- BE-A- 666 984
- DE-U- 8 300 173
- DE-U- 8 620 947
- GB-A- 2 107 387
- US-A- 4 797 567
- US-A- 4 828 003
- US-A- 4 956 588

## Beschreibung

Die vorliegende Erfindung betrifft eine Antriebseinheit für Storen nach dem Oberbegriff von Anspruch 1.

Storen, wie insbesondere Rafflamellenstoren, werden, bei elektrischem Antrieb, mittels einer Antriebseinheit betrieben, die einen Elektromotor mit zugeschaltetem Untersetzungsgetriebe umfasst. Gerade bei Rafflamellenstoren ist der zum Einbau der Antriebseinheit im Storenkasten zur Verfügung zu stellende Platz minimal zu halten, da grundsätzlich die Dimensionen genannten Kastens aus Gründen der Einbauflexibilität zu minimalisieren sind.

Deshalb wurde in neuerer Zeit, d.h. bei zunehmender Tendenz, derartige Storen mit Elektroantrieben zu betreiben, der Motor mit zur Abtriebswelle der ganzen Antriebseinheit koaxialer Motoren-Abtriebswelle eingebaut. Da, auch aus Platzgründen, üblicherweise Elektromotoren mit relativ hohen Drehzahlen eingesetzt wurden, musste mit dem Untersetzungsgetriebe die Motorendrehzahl stark auf die Antriebsdrehzahl für die Store untersetzt werden, bei gleichzeitiger Erhöhung des zur Verfügung gestellten, abtriebsseitigen Momentes.

Die Motorabtriebswelle, wie erwähnt koaxial zur Einheits-Abtriebswelle eingebaut, musste dann, wenn die Antriebseinheit beidseitig auf Storen wirken sollte, als Hohlwelle ausgebildet werden, die mit hoher Drehzahl umläuft und durch die hindurch die Getriebeabtriebswelle, mit wesentlich tieferer Drehzahl umlaufend, durchgeführt wurde. Die Getriebeabtriebswelle ihrerseits wurde, im genannten Fall der zwischenständigen Einbaulage der Antriebseinheit, mittels Kopplungsgliedern an die je beidseitig vorgesehenen Storenwellen angekoppelt. Als Antriebsmotor wurde dabei aus Gründen des zur Verfügung stehenden Netzes einfach ein Wechselstrommotor eingesetzt.

Dieses Vorgehen weist folgende Nachteile auf:
Da, um auch als zwischenständig angeordnete Antriebseinheit einsetzbar zu sein, die Motorabtriebswelle als Hohlwelle ausgebildet sein muss, da ja Motorabtriebswelle und beidseitig wirkende Getriebeabtriebswelle koaxial verlaufen, muss die Motorabtriebswelle einen relativ grossen Durchmesser aufweisen, um den zur Uebertragung des benötigten Momentes notwendigen Durchmesser der Getriebe-Abtriebswelle auch aufnehmen zu können. Dies wiederum begründet die einsetzbare untere Motorengrösse.

Da weiter die Motorabtriebswelle mit dem Motorritzel Eingang des Untersetzungsgetriebes bildet und, wie erwähnt, relativ gross durchmessrig ausgebildet sein muss, führt dies zu einem relativ voluminösen Aufbau auch des Getriebes, mittels welchem die Ritzeldrehzahl untersetzt wird.

Grundsätzlich bedingt, als weiterer wesentlicher Nachteil, das Vorsehen einer hohlen Motorantriebswelle den Einbau eines Spezialelektromotors.

Da weiter die Getriebeabtriebswelle ihrerseits, aufgrund ihrer Durchführung durch die hohle Motorabtriebswelle, mit möglichst kleinem Durchmesser ausgeführt wird, ergibt dies die Notwendigkeit, bei zwischenständigem Einsatz der Antriebseinheit mittels Uebertragungskupplungen auf die Storenwellen einzuwirken, was nötig macht, bereits in der Planungsphase für derartige Storen die genaue Position der Antriebseinheit vorzugeben, um dann die entsprechenden Storenwellen auf die jeweiligen Längen vorbereiten zu können. Eine flexible Verschiebung der Einheitsposition ist nicht mehr möglich.

Aus der US-A-4 828 003 ist eine Antriebseinheit für mindestens eine Store und mit einem Elektromotor mit Motorabtriebswelle, einem daran angeschlossenen Untersetzungsgetriebe mit Abtriebswelle der Antriebseinheit bekannt, wobei Abtriebswelle der Antriebseinheit und Abtriebswelle des Motors zueinander parallel und in einer ersten Richtung quer versetzt sind. Obwohl die genannte US-A sich als eines ihrer Ziele setzt, einen möglichst kompakten Aufbau der Antriebseinheit zu schaffen, weist sie gerade unter diesem Aspekt folgende Nachteile auf:
Die vorgesehenen Getriebezahnräder werden bezüglich der Motorenabtriebswelle in die gleiche Richtung versetzt, wie auch diesbezüglich die Abtriebswelle der gesamten Antriebseinheit versetzt ist. Da zum Erhalt der notwendigen Untersetzung mit möglichst wenigen Untersetzungsstufen auf der Abtriebswelle der Gesamteinheit, mithin getriebeausgangsseitig, ein grossdurchmessriges Zahnrad vorgesehen wird, ist das durch Getriebehöhe und Getriebetiefe im wesentlichen festgelegte Getriebevolumen insofern schlecht ausgenützt, als die Tiefendimension im wesentlichen nur durch das grossdurchmessrige abtriebsseitige Zahnrad gegeben und ausgenützt ist und die Höhendimension durch die Auslegung der in dieser Richtung versetzt vorgesehenen Getriebezahnräder und Achsen gross ist.

Aus der DE-OS-32 01 707 ist für den Antrieb von Rolltoren eine Antriebseinheit bekannt geworden, bei welcher die Kompaktheit des Aufbaus aufgrund des Einsatzgebietes weit weniger kritisch ist als bei den erfindungsgemäss angesprochenen Rafflamellenstoren. Als Getriebe wird ein Schneckengetriebe vorgeschlagen mit für den erfindungsgemäss vorgesehenen Einsatz zu hohen Reibungsverlusten.

Aus der BE-A-666 984 ist eine Antriebseinheit für einen Storen mit einem Elektromotor mit Motorabtriebswelle und einem daran angeschlossenen Untersetzungsgetriebe mit Abtriebswelle bekannt, wobei die Abtriebswelle des Motors und des Getriebes zueinander parallel und in einer ersten Richtung zueinander quer versetzt sind und das Untersetzungsgetriebe mindestens ein die Bautiefe der Einheit in einer zweiten, zur ersten verdrehten Richtung im wesentlichen festlegendes Zahnrad aufweist. Dabei ist die Abtriebswelle des Getriebes fest mit der Storenwelle verbunden. Im weiteren weist die Antriebseinheit durch die Anordnung der Zahnräder des Getriebes eine beträchtliche Bautiefe in radialer Richtung bezüglich der Storenwelle auf.

Die vorliegende Erfindung geht nun von einer Antriebseinheit der in BE-A-666 984 dargestellten Art aus.

Sie stellt sich zur Aufgabe, die Bauhohe einer derartigen Einheit insbesondere in radialer Richtung von der Abtriebs- resp. Storenwelle weg zu verringern.

Zu diesem Zweck zeichnet sich eine erfindungsgemässe Antriebseinheit nach dem kennzeichnenden Teil von Anspruch 1 aus.

Durch die erfindungsgemässe Anordnung der Zahnräder des Getriebes kann die bezüglich der Abtriebswelle radiale Ausdehnung des Gehäuses auf ein minimales Mass reduziert werden. Dadurch lässt sich der Antrieb innerhalb der Ausdehnung des Storenkastens anordnen; eine separate Aufnahmeöffnung im Fensterrahmen entfällt damit.

Weiter ist die Abtriebswelle erfindungsgemäss als Hohlwelle ausgebildet.

Dadurch wird ermöglicht, direkt die Storenwelle in diese Abtriebswelle der Einheit einzuschieben oder durchzuschieben, und bei bevorzugter Ausführung nach dem Wortlaut von Anspruch 2 wird eine höchst einfache Drehmomentübertragung an die Storenwelle sichergestellt.

Es kann, wie erwähnt, die Antriebseinheit entlang der Storenwelle nun beliebig positioniert werden, und es erübrigen sich Kupplungsglieder zwischen Abtriebswelle der Antriebseinheit und Storenwelle, was die Einbaulänge der Antriebseinheit weiter verkürzt. Damit wird der Einsatz einer solchen Antriebseinheit auch bei sehr schmalen Storen möglich.

Durch die erwähnte, von der Kreisform abweichende Inne-nquerschnittsfläche der Hohlwelle, wie beispielsweise ihre Ausbildung als Vierkantbohrung, Dreikantbohrung etc., wird, bei entsprechender Profilierung der einteilig durchgeführten Storenwelle, die Momentenübertragung optimal sichergestellt.

Da bei erfindungsgemässem Aufbau der Antriebseinheit keine Beschränkungen bezüglich der Motorenwahl bestehen, wird, dem Wortlaut von Anspruch 3 folgend, bevorzugterweise ein DC-Permanentmagnetmotor eingesetzt, welcher, bei gleicher Motorengrösse wie ein Wechselstrommotor, einen wesentlich besseren Wir kungsgrad erbringt, was wiederum zur Kompaktheit der Antriebseinheit beiträgt, da nur ein kleiner Motor einsetzbar ist.

Aufgrund des bevorzugten Vorsehens eines DC-Permanentmagnetmotors wird das bevorzugte Vorsehen einer Steuerung für den Motor bzw. den Storenbetrieb nach einem der Ansprüche 4 bis 8 besonders einfach.

Eine erfindungsgemässe Store zeichnet sich im weiteren nach dem Wortlaut der Ansprüche 9 bzw. 10 aus.

Die Erfindung wird beispielsweise anhand von Figuren erläutert.

Es zeigen:
- Fig. 1: eine teilweise geschnittene Seitenansicht einer erfindungsgemässen Einheit,
- Fig. 2: eine schematische Aufsicht auf das Untersetzungsgetriebe an der Antriebseinheit gemäss Fig. 1,
- Fig. 3 und 4: je schematisch die Anordnung einer erfindungsgemässen Antriebseinheit zur Bildung einer erfindungsgemässen Rafflamellenstore zwischenständig (Fig. 3) und kopf- bzw. endständig (Fig. 4);
- Fig. 5: schematisch die Anordnung einer elektromagnetischen Bremse am Motor.

In Fig. 1 ist, in teilweise geschnittener Darstellung, ein Ausführungsbeispiel der erfindungsgemässen Antriebsanordnung dargestellt. In einem Gehäuse 1 ist in einem zentralen Abschnitt ein Elektromotor 3, vorzugsweise ein DC-Permanentmagnetmotor, angeordnet, an ihn anschliessend, einerseits eine elektronische Steuerung 5, anderseits ein Untersetzungsgetriebe 7.

Wie insbesondere aus Fig. 2 ersichtlich, wirkt eine Abtriebswelle 9 des Elektromotors 3 über ein Ritzel 9a auf in Richtung x bezüglich der Welle 9 quer versetzte Getriebezahnräder 10, schliesslich auf ein in Richtung y bezüglich der Welle 9 versetztes, abtriebsseitiges, grossdurchmessriges Getriebezahnrad 12, welch letzteres auf der Abtriebswelle 14 der Antriebseinheit reitet. Durch Querversetzung der Zahnräder 10 bezüglich Welle 9 in x-Richtung wird die x-Ausdehnung des eine hohe erwünschte Untersetzung bewirkenden Zahnrades 12 optimal ausgenützt. Bevorzugterweise und wie dargestellt ist die Abtriebswelle 14 der Antriebseinheit als Hohlwelle ausgebildet.

Eine Storenwelle für ein- oder beidseitig der Antriebseinheit angeordnete anzutreibende Rafflamellenstoren wird, wie in Fig. 1 bei 16 dargestellt, in die Einheitsabtriebswelle 14 eingeführt, und im Falle einer zwischenständigen Anordnung der Antriebseinheit, wie schematisch in Fig. 3 dargestellt, wird, einteilig, die für beide links und rechts gelegenen, schematisch dargestellten Rafflamellenstoren 18 vorgesehene Antriebswelle 16 durch die Hohlwelle 14 durchgestossen.

Im Falle eines kopfständigen oder endständigen Anordnens der Antriebseinheit wird die Welle 16 für die Rafflamellenstore 18, wie in Fig. 4 schematisch dargestellt, nur einseitig eingeführt. Mit 19 ist schematisch die Antriebsverbindung von Welle 14 auf darunterliegende Storenpartie 18 dargestellt.

Zur Uebertragung des Drehmomentes ist, z.B. wie in Fig. 2 dargestellt, die Hohlwelle mit einer radial einragenden Mitnehmernocke 20 ausgebildet, die sich bevorzugterweise über ihre ganze Axiallänge erstreckt, und es wird an der Storenwelle 16 eine entsprechende Nut eingearbeitet. Die Storenwelle, nun auch als Nutrohr bezeichnet, kann somit ein Profilrohr oder eine Vollprofilstange sein. In einer anderen, vom Standpunkte der Fertigung sehr einfachen Ausbildungsvariante, gemäss Fig. 1, wird der Innenquerschnitt der Hohlwelle 14 als Kant- wie als Vierkantprofil ausgebildet und, wie bei Q dargestellt, die Welle 16 für die Rafflamellenstore entsprechend als Kanteisen. Grundsätzlich wird mithin die Innenbohrung der Hohlwelle 14 in einer in mindestens einem Axialabschnitt von der Kreisform abweichenden Form ausgestaltet.

In der Steuerung 5 sind einerseits in bekannter Art und Weise Umschaltorgane für die Antriebsrichtung des Motors 3 angeordnet, anderseits bevorzugterweise ein Ueberlastschutz für den Motor 3. Mit Hilfe eines optoelektronischen Impulsgebers werden die Umdrehungen des DC-Motors gezählt. In der Auf-Richtung werden diese Impulse aufaddiert, in der Ab-Richtung subtrahiert. Die Impulszahl ist somit proportional zur jeweiligen Storenposition. Die jeweilige Position sowie die drei Betriebspositionen obere Endlage, Ab1-Endlage und Ab2-Endlage werden in einem EEPROM abgespeichert.

Der Antriebsmotor wird zudem auf konstante Geschwindigkeit gesteuert. Erzeugt der Impulsgeber pro Zeiteinheit nicht eine vorgegebene Anzahl Impulse, wird der Motorenstrom entsprechend angepasst. Gelingt dies innerhalb einer bestimmten Zeit nicht, erkennt das die Steuerung als Ueberlast und schaltet dann den Motor ab.

Bevorzugterweise wird bei Detektion eines derartigen, vorgegebenen, maximal zulässigen Motorstromwertes die Antriebsrichtung des Motors für eine kurze, vorgebbare Zeitspanne invertiert, damit dann, wenn die Rafflamellenstore auf ihrem Hubweg auf ein Hindernis stösst, die Store entlastet wird. Dieses Vorgehen ist durch das bevorzugte eines DC-Motors besonders einfach realisierbar.

Im weiteren ist in der Steuerung 5 bevorzugterweise ein Drehwinkelgeber auf der Motorwelle 9 vorgesehen, wie ein optoelektronischer Geber, und es sind Speichermittel vorgesehen, an welchen, entsprechend vorgegebenen Betriebspositionen für die Rafflamellenstore, Winkelwerte abgespeichert sind. Mit Hilfe einer Vergleicherschaltung werden im Storenbetrieb die momentanen Drehwinkelwerte der Welle 9 mit vorab gespeicherten verglichen und die Rafflamellenstore automatisch an Positionen entsprechend den vorab gespeicherten Werten positioniert. Bei solchen Werten kann es sich nebst Werten entsprechend den Rafflamellenstoren-Extremlagen - ganz ausgefahren, ganz eingezogen - um beliebige Zwischenwerte handeln. Bevorzugterweise erfolgt die Abspeicherung der vorgegebenen Positionen an einem EEPROM-Speicher (electrically erasable programmable read only memory).

Zusätzlich wird auch auf die Kombination von Bremse und Impulsgeber verwiesen.

Der Motor 3 wird über eine sogenannte Haltebremse (elektromagnetische Bremse) 20, 21 in seinen Ruhepositionen gehalten, wie in Fig. 5 schematisch dargestellt. Für den Betrieb des Motors wird der Riegel eines Elektromagneten 20 aus der Haltestellung in eine Betriebsstellung bewegt, wodurch ein an der Motorwelle befestigter Sperrstab 21 freigegeben wird. Der Sperrstab 21 dient einerseits als Bremsanschlag und andererseits zusammen mit einer Impulsschranke 22 als Impulsgeber.

Die elektromagnetische Bremse 20 ist direkt auf dem Print montiert.

## Patentansprüche

1. Antriebseinheit für mindestens einen Storen, insbesondere Rafflamellenstoren, mit in einem Gehäuse (1) angeordnetem Elektromotor (3) mit Motorabtriebswelle (9), einem daran angeschlossenen Zahnraduntersetzungsgetriebe mit zahnradversehener Abtriebswelle (14), wobei Abtriebswelle (14) und Motorabtriebswelle (9) zueinander parallel und in einer ersten Richtung (y) zueinander quer versetzt sind und das Untersetzungsgetriebe mindestens ein die Bautiefe der Antriebseinheit in einer zweiten, zur ersten verdrehten Richtung (x) im wesentlichen festlegendes Zahnrad (12) aufweist, dadurch gekennzeichnet, dass die übrigen Zahnräder des Uebersetzungsgetriebes derart angeordnet sind, dass die Gehäuseausdehnung in der ersten Richtung (y) im wesentlichen durch den halben Motorendurchmesser und das Zahnrad (12) festgelegt ist und die Abtriebswelle (14) beidseitig an das Gehäuse (1) herangeführt oder aus ihm herausgeführt ist und als Hohlwelle ausgebildet ist, um ein- oder beidseitig mit je einer Storenwelle (16) längsverschiebbar verdrehsicher verbunden zu werden.

2. Antriebseinheit nach Anspruch 1, dadurch gekennzeichnet, dass die Kohlwelle eine von der Kreisform abweichende Innenquerschnittsfläche aufweist, mindestens in einem axialen Abschnitt.

3. Antriebseinheit, nach einem der Ansprüche 1 bis 2, dadurch gekennzeichnet, dass der Elektromotor ein DC-Permanentmagnetmotor ist.

4. Antriebseinheit nach Anspruch 3, dadurch gekennzeichnet, dass vorzugsweise auf der dem Getriebe abgewandten Motorenseite eine Steuerung vorgesehen ist, woran der Motorenstrom gemessen wird und, sobald dieser ein vorgesehenes Maximum erreicht, der Motor stillgesetzt wird.

5. Antriebseinheit nach Anspruch 4, dadurch gekennzeichnet, dass die Steuerung, vor der erwähnten Stillsetzung des Motors, für eine vorgebbare Zeitspanne dessen Antriebsrichtung invertiert zwecks Einhaltung der Geschwindigkeit und zum sicheren Lösen der Bremse beim Anfahren in die Ab-Richtung.

6. Antriebseinheit nach einem der Ansprüche 4 oder 5, dadurch gekennzeichnet, dass die Steuerung einen an der Motorenwelle (9) vorgesehenen Drehwinkelgeber umfasst sowie Speichermittel für vorgesehenen Storenpositionen entsprechende Winkelwerte sowie eine Vergleicherschaltung, woran momentane Drehwinkelwerte mit an den Speichermitteln vorab gespeicherten verglichen werden, und die ausgangsseitig auf den Elektromotor wirkt, um die Store an den vorab gespeicherten Werten zu positionieren.

7. Antriebseinheit nach Anspruch 6, dadurch gekennzeichnet, dass die Speichermittel einen EEPROM-Speicher umfassen, um die jeweilige Storenposition und die gespeicherten Endlagen abzuspeichern.

8. Antriebseinheit nach Anspruch 3, dadurch gekennzeichnet, dass Messmittel für das Messen der Geschwindigkeit oder der Drehzahl vorgesehen sind sowie Steuermittel zum Steuern des Motorenstroms in Abhängigkeit der Messung der Messmittel.

9. Store, insbesondere Rafflamellenstore, mit einer Antriebseinheit nach einem der Ansprüche 1 bis 8, dadurch gekennzeichnet, dass die Antriebseinheit an einer Seite oder zwischen zwei Storen angeordnet ist.

10. Store mit einer Antriebseinheit nach einem der Ansprüche 1 bis 8, dadurch gekennzeichnet, dass eine Storenwelle durch die Abtriebswelle der Antriebseinheit durchgeführt ist.

## Claims

1. A drive unit for at least one blind, in particular a Venetian blind, comprising an electric motor (3) provided in a housing (1) and having an output shaft (9), and a reduction gear coupled to the motor and having an output shaft (14) provided with toothed wheels, wherein the output shaft (14) and the motor output shaft (9) are parallel to and transversally shifted in a first direction (y) from each other, and the reduction gear comprises at least one toothed wheel (12) substantially defining the total depth of the drive unit in a second direction (x), which is angularly offset from the first direction, characterized in that the other toothed wheels of the reduction gear are so disposed that the extent of the housing in the first direction (y) is substantially defined by half the motor diameter and the toothed wheel (12), and the output shaft (14) extends against or out of the housing (1) on both sides and is provided in the form of a hollow shaft so as to be lengthwise movably and torsion-free connected to a respective blind shaft (6) on one side or on both sides.

2. The drive unit according to claim 1, characterized in that the hollow shaft comprises, at least in an axial portion, a non-circular inner cross-sectional surface.

3. The drive unit according to claim 1 or 2, characterized in that the electric motor is a permanent magnet DC motor.

4. The drive unit according to claim 3, characterized in that there is provided, preferably on the motor side opposite to the reduction gear, a controller where the motor current is measured, and the motor is stopped as soon as said current reaches a prescribed maximum.

5. The drive unit according to claim 4, characterized in that, prior to said stopping of the motor, the controller reverses the driving direction thereof for a predeterminable time period for speed compliance purposes and for reliable brake application upon actuation in the downward direction.

6. The drive unit according to claim 4 or 5, characterized in that the controller comprises a rotation angle sensor provided at the motor shaft (9) as well as storage means for angular values corresponding to prescribed blind positions and a comparator circuit where instantaneous rotation angle values are compared with values stored previously in the storage means, and which acts, on the output side, on the electric motor in order to position the blind according to the previously stored values.

7. The drive unit according to claim 6, characterized in that the storage means comprises an EEPROM memory for memorizing the respective blind position and the stored travel end positions.

8. The drive unit according to claim 3, characterized in that there is provided measuring means for measuring the speed or r.p.m., as well as control means for controlling the motor current according to the measurement of the measuring means.

9. A blind, in particular a Venetian blind, with a drive unit according to any of claims 1 to 8, characterized in that the drive unit is provided on one side or between two blinds.

10. A blind with a drive unit according to any of claims 1 to 8, characterized in that a blind shaft extends through the output shaft of the drive unit.

## Revendications

1. Unité de commande pour au moins un store, en particulier un store vénitien, comprenant un moteur électrique (3) disposé dans un carter (1) et pourvu d'un arbre de sortie (9), et un démultiplicateur à engrenages raccordé au moteur et pourvu d'un arbre de sortie (14) à roues dentées, étant précise que l'arbre de sortie (14) et l'arbre de sortie de moteur (9) sont parallèles et décalés transversalement dans un premier sens (y) l'un par rapport à l'autre, et que le démultiplicateur comporte au moins une roue dentée (12) qui définit sensiblement la profondeur totale de l'unité de commande dans un second sens (x) décalé angulairement par rapport au premier, caractérisée en ce que les autres roues dentées du démultiplicateur sont disposées de telle sorte que l'extension du carter dans le premier sens (y) soit déterminée sensiblement par la moitié du diamètre du moteur et par la roue dentée (12), et l'arbre de sortie (14) est amené contre le carter (1) ou en sort des deux côtés et est conçu comme un arbre creux afin d'être relié d'un côté ou des deux côtés à un arbre de store (16) en étant mobile longitudinalement et protégé à l'encontre d'un gauchissement.

2. Unité de commande selon la revendication 1, caractérisée en ce que l'arbre creux comporte, au moins dans une section axiale, une surface de section transversale intérieure qui n'est pas circulaire.

3. Unité de commande selon l'une des revendications 1 à 2, caractérisée en ce que le moteur électrique est un moteur à aimants permanents à courant continu.

4. Unité de commande selon la revendication 3, caractérisée en ce qu'il est prévu, de préférence sur le côté du moteur opposé au démultiplicateur, un dispositif de réglage au niveau duquel le courant de moteur est mesuré, et dès que celui-ci atteint un maximum prévu, le moteur est arrêté.

5. Unité de commande selon la revendication 4, caractérisée en ce que le dispositif de réglage, avant l'arrêt mentionné du moteur, inverse le sens d'entraînement de celui-ci pendant un laps de temps apte à être prédéfini, afin de respecter la vitesse et de desserrer le frein de façon fiable lors du démarrage dans le sens descendant.

6. Unité de commande selon l'une des revendications 4 ou 5, caractérisée en ce que le dispositif de réglage comprend un capteur d'angles de rotation prévu au niveau de l'arbre de moteur (9), des moyens de mémorisation pour des valeurs angulaires correspondant à des positions de stores prévues, et un circuit comparateur au niveau duquel les valeurs d'angles de rotation du moment sont comparées à des valeurs mises en mémoire préalablement au niveau des moyens de mémorisation, et qui agit, côté sortie, sur le moteur électrique pour positionner le store selon les valeurs mises en mémoire préalablement.

7. Unité de commande selon la revendication 6, caractérisée en ce que les moyens de mémorisation comprennent une mémoire EEPROM afin de mettre en mémoire la position du store du moment et les positions de fin de course mémorisées.

8. Unité de commande selon la revendication 3, caractérisée en ce qu'il est prévu des moyens de mesure pour mesurer la vitesse ou la vitesse de rotation, ainsi que des moyens de réglage pour régler le courant de moteur en fonction de la mesure des moyens de mesure.

9. Store, en particulier store vénitien, pourvu d'une unité de commande selon l'une des revendications 1 à 8, caractérisé en ce que l'unité de commande est disposée sur un côté ou entre deux stores.

10. Store pourvu d'une unité de commande selon l'une des revendications 1 à 8, caractérisé en ce qu'un arbre de store traverse l'arbre de sortie de l'unité de commande.
